# EUROPÄISCHE PATENTSCHRIFT

(11) **EP 2 551 225 B1**
(45) Veröffentlichungstag und Bekanntmachung des Hinweises auf die Patenterteilung: **10.10.2018**
(21) Anmeldenummer: 12176640.6
(22) Anmeldetag: 17.07.2012
(51) Int. Cl.: B65H 39/065, B65H 39/043, B65H 39/055

(54) **Verfahren zum Betrieb einer Sammeleinrichtung für Druckprodukte**
Method for operating a collecting device for printed products
Procédé de fonctionnement d'un dispositif de collecte de produits d'impression

(30) Priorität: 29.07.2011 CH 12692011
(43) Veröffentlichungstag der Anmeldung: 30.01.2013
(73) Patentinhaber: Müller Martini Holding AG, 6052 Hergiswil (CH)
(72) Erfinder: Meyerhans, Rolf, 6260 Reiden (CH)

(56) Entgegenhaltungen:
- EP-A1- 2 301 874
- EP-A2- 0 588 764
- WO-A1-2009/015503
- CH-A1- 701 213

## Beschreibung

### Technisches Gebiet

Verfahren zum Betrieb einer Sammeleinrichtung für Druckprodukte gemäss Oberbegriff des Anspruchs 1.

### Stand der Technik

Aus EP 1 578 614 B1 ist Verfahren zur Herstellung von adressatspezifischen Druckerzeugnissen bekannt geworden. Bei diesem Verfahren wird zur Fertigstellung eines jeweiligen Druckerzeugnisses eine Mehrzahl von Druckbögen zur Bildung der Innenseiten des fertigen Druckerzeugnisses zusammengetragen, mit einem Deckblatt versehen und dann geheftet oder gebunden. Eine EDV-gestützte Datenbankstruktur stellt sicher, dass dem jeweiligen Adressaten des betreffenden Druckerzeugnisses zielgerichtete Informationen zugeordnet werden. Wenigstens bei einem der Druckbögen wird durch Anbringen einer adressatspezifischen Information an wenigstens einer vorbestimmten Stelle ein adressatspezifisches Druckerzeugnis hergestellt. Dabei wird in dieser Druckschrift auch eine Herstellung von adressatspezifischen Medien verfolgt, welche jeweils statische Informationen aufweisen, die für eine Vielzahl von Medien identisch sind, und welche getrennt von dynamischen für jedes Medium verschiedenartigen Informationen aufbereitet werden.

Aus EP 0 588 764 A ist eine Vorrichtung und ein Verfahren zum Verarbeiten von Druckprodukten bekannt geworden, bei welchem die Vorrichtung ein trommelförmig ausgebildetes Förderorgan aufweist, das in mehrere Aufnahmetaschen unterteilt ist, welche sektoriell Schliess- und Öffnungsstellungen aufweisen. Mittels einer ersten Zuführstation wird jeweils ein Umschlag, Falz voran, den Aufnahmetaschenzugeführt. Der Umschlag wird in einer Halteposition der Aufnahmetaschen durch einen unterschlächtigen Förderbereich des um eine horizontale Achse rotierenden Förderorgans an eine zweite Zuführstation transportiert. Vor dem Erreichen dieser zweiten Zuführstation werden die Aufnahmetaschen mit dem darin platzierten Umschlag jeweils geöffnet, so dass der Umschlag mit den zusammengetragenen Druckbogen verschickt werden kann.

Es sind also verschiedene Verfahren zum Sammeln von Druckprodukten bekannt geworden, bei welchen die Druckprodukte auf einer Sammelstrecke gesammelt werden. Dabei werden die einzelnen Druckbogen oder Beilagen jeweils von Anlegern bereitgestellt, dann abgezogen, und zuletzt an die Sammelstrecke übergeben. Die Sammelstrecke umfasst bekannterweise Fördermittel, z.B. Förderbänder, welche die abgezogenen Druckbogen zur Weiterverarbeitung transportieren.

Die europäische Patentanmeldung EP 0588764 offenbart eine Einrichtung zum Zusammenfassen von Druckprodukten, welche Einrichtung einerseits aus einer Beschickungsstation zur Einbringung von Umschlägen resp. Mantelprodukten in ein rotierendes Förderorgan besteht, und andererseits aus einer Zuführstation für die Einfügung von Beilagen, also von Druckbogen, in Umschlägen. Die so gebildeten Endprodukte werden von einer Entnahmestation aus dem rotierenden Organ entnommen und zu einer Weiterverarbeitungsmaschine transportiert.

Bei der Sammlung von Druckbogen ist der Aspekt der Behandlung von auftretenden Fehlern beim Abzug der Druckbogen besonders wichtig, da dadurch die Qualität bzw. die Verarbeitungszeit einer Sammlung von Druckbogen, zur Erstellung eines Endprodukts stark beeinflusst wird. Daher stellt die Fehlerbehandlung einen wesentlichen Aspekt eines solchen Sammelverfahrens dar.

In manchen bestehenden Verfahren werden fehlerhafte Produkte ausgeschleust, wobei der Begriff "Produkt" im Kontext der vorliegenden Erfindung eine Sammlung von Druckbogen bedeutet und der Begriff "fehlerhaft" auf eine unvollständige Produktzusammenstellung hinweist. Der Nachteil solcher Verfahren ist die hohe Makulaturrate, da die ausgeschleusten Produkte in den meisten Fällen nicht wiederverwertet werden können.

Eine Weiterentwicklung stellt die europäische Patentanmeldung EP 2 107 023 dar, welche ein Verfahren und eine Vorrichtung zum Fördern von flächigen Produkten offenbart. Dabei werden fehlerhafte Produkte nicht wie bisher ausgeschleust, sondern mittels eines umlaufenden Förderers wieder in die Sammelstrecke gebracht, dort vervollständigt und anschliessend der Weiterverarbeitung zugeführt. Der Nachteil dieser Lösung liegt in den komplizierten Rücktransport der fehlerhaften Endprodukte, was die Anlage verteuert.

Grundsätzlich könnte man sich auch eine Logistik vorstellen, bei welcher zusätzliche Abgabestellen vorgesehen werden, welche dann eingreifen, wenn das Abziehen der Druckprodukte über die ordentlichen Abgabestellen Aussetzer produzieren. Nur müsste bei einer solchen Konfiguration mindestens so viele Ersatzabgabestellen vorgesehen werden, dies entsprechend der Zahl der operativ wirkenden ordentlichen Abgabestellen. Allein hätte man damit aber wiederum nicht alle Eventualitäten abgedeckt, denn auch eine für den Reparaturvorgang vorgesehene Ersatzabgabestelle könnte im Extremfall selbst ausfallen, womit das Paket dann als unvollständig endgültig aussortiert werden müsste. Also bietet auch eine solche zum Stand der Technik gehörende Lösung keinen nachhaltigen Reparaturvorgang.

Aus CH 701 213 A1 geht eine Anordnung hervor, bei welcher mindestens zwei Zuführstationen die Aufnahmeelemente mit Druckereiprodukten bestückt werden, womit die Möglichkeit gegeben ist, dass jede Zuführstation jedes Aufnahmeefement mit einem entsprechenden Druckereiprodukt bestückt wird. Es ist jedoch auch möglich, dass nur eine der beiden Zuführstationen jedes daran vorbeibewegte Aufnahmeelement mit einem Druckereiprodukt bestückt und während dieser Betriebsphase die andere Zuführstation inaktivist. Diese Druckschrift bietet die Möglichkeit, dass die stromaufwärts angeordnete Zuführstation jedes zweite an ihr vorbeibewegte Aufnahmeelement mit einem Druckereiprodukt zu bestücken und die stromabwärts unmittelbar folgende Zuführstation die verbleibenden Aufnahmeelemente mit jeweils einem Druckereiprodukt zu bestücken. Zwei unabhängige Sammelstrecken zur Beibringung von Teilpaketen sind nicht Bestandteil dieser Druckschrift.

EP 2 30 1 874 A1 beschreibt ein Verfahren, welches zum Sammeln von Druckprodukten ausgelegt ist. Bei diesem Verfahren werden die Druckprodukte von einem Stapel abgezogen und auf eine erste Transporteinrichtung abgelegt. Die von einem ersten Anleger abgezogenen Druckprodukte werden auf eine erste Transportvorrichtung abgelegt oder direkt einer zweiten Transportvorrichtung übergeben, wobei diese Druckprodukte an beliebiger Stelle innerhalb der zweiten Transportvorrichtung mindestens einer Bearbeitung unterzogen werden, und die Druckprodukte nach Beendigung der vorgenommenen Bearbeitungen der ersten Transportvorrichtung übergeben werden. Des Weiteren ist hervorzuheben, dass die erste und die zweite Transportvorrichtung parallel zueinander arbeiten, also nicht im Sinne von zwei unabhängigen Sammelstrecken jeweils zur Beibringung von Teilpaketen.

WO 2009/015503 A1 beschäftigt sich mit dem grundsätzlichen Aufbau und der Herstellung von Gruppen von Druckprodukten. Beschrieben wird hier auch eine Fehlerbehebung auf Grund von Zuführungsfehlern. Wenn also zu einer Gruppe an einer Zuführungsstelle ein Druckprodukt nicht abgegeben wird, weil ein Greifer leer ist, werden die Zuführungsschritte an den folgenden Zuführungsstellen unterdrückt, und die Gruppe wird rückgeführt, wobei beim zweiten Durchlauf die Zuführungsschritie an allen Zuführungsstellen flussaufwärts von der Fehlerstelle unterdrückt werden.

### Darstellung der Erfindung

Hier will die Erfindung Abhilfe schaffen. Der Erfindung, wie sie in den Ansprüchen gekennzeichnet ist, liegt die Aufgabe zugrunde, ein Verfahren zum Sammeln mindestens eines Hauptprodukts, welches mit mindestens einem Vorprodukt zusammengeführt wird, wobei Hauptprodukt und/oder Vorprodukt mit weiteren Beilagen ergänzt werden, wobei die genannten Druckerzeugnisse dann zusammen ein Endprodukt bilden.

Zu diesem Zweck werden Hauptprodukt (im folgenden kurz HP genannt) und Vorprodukt (im folgenden kurz VP genannt) der Reihe nach von hintereinander geschalteten Anlegern abgezogen und auf einer Sammelstrecke übereinander abgelegt, und so als Stapel von mindestens zwei Druckprodukten in eine Aufnahmetasche der Einsteckmaschine (im folgenden kurz ESM genannt) befördert. Bisweilen können diese beiden Druckprodukte ein Endprodukt bilden, in den meisten Fällen wird es sich hier jedoch um ein Teilendprodukt handeln.

In der Regel wird das Vorprodukt VP zuerst gezogen, darauf wird dann das Hauptprodukt gestapelt. Allerdings ist diese Reihenfolge nicht zwingend. Diese Reihenfolge kommt immer dann zur Anwendung, wenn das Vorprodukt die Titelseite des Endprodukts bildet.

Es ist auch ohne Weiteres möglich, entlang dieser Sammelstrecke das Abziehen mehrerer unterschiedlicher Druckprodukte vorzusehen, welche nach einer bestimmten Stapelung übereinander abgelegt werden. Dies bedeutet, dass im Grunde genommen mehrere VP's hintereinander gezogenen werden können, bevor das oder die HP's nachgelegt werden.

Die Aufnahmetaschen weisen Haltevorrichtungen auf, welche ein Herausfallen der übereinander liegenden Druckprodukte verhindern, insbesondere wenn es sich bei der ESM um ein vorzugsweise rotierendes Förderorgan handelt. Im Folgenden wird ein rotierendes Förderung zugrunde gelegt, wobei eine solche Ausführung nicht ausschliesslich zu verstehen ist. Es lassen sich auch Förderorgane vorsehen, welche weitgehend auf einer Wegtranslation aufgebaut sind.

Im Wesentlichen diametral entgegengesetzt zu dieser ersten Sammelstrecke für die Anlieferung von HP's und VP's ist bei einem rotierenden Förderorgan versetzt eine zweite Sammelstrecke wirksam, welche die Funktion erfüllt, Druckbogenpakete zu bilden, und sie dann taktkonform in die vorbeidrehenden mit den genannten Produkten HP und VP bereits beladenen Aufnahmetaschen einzuschleusen.

Die Bildung von Druckbogenpaketen wird durch eine Produktabgabevorrichtung bewerkstelligt, welche mit mindestens einem Anleger bestückt ist. In der Regel weist hier die Sammelstrecke aber eine Anzahl nebengeordneter Anleger auf, aus welchen in der Regel je ein Druckbogen abgezogen wird. Ein solches Druckbogenpaket in Verbund mit den Produkte HP und VP bilden dann zusammen das Endprodukt, welches dann aus dem Förderorgan entnommen und zur Weiterverarbeitung geleitet wird.

So gesehen, besteht demnach eine Taktinterdependenz zwischen der Bildung des aus HP und VP bestehenden Teilendprodukts aus der ersten Sammelstrecke und der Bildung des gesamten Druckbogenpakets aus der zweiten Sammelstrecke.

Das vorzugsweise zwischen den beiden Sammelstrecken angeordnete rotative Förderorgan dreht in der Regel mit monotoner Umfangsgeschwindigkeit, welche auf die Taktzeit der gestapelten Druckprodukte entlang der beiden Sammelstrecken ausgelegt ist. Im Folgenden wird diese Taktinterdependenz auch als Taktperiode bezeichnet.

Die Druckbogenpakete werden an einer Übergabestelle in eine Aufnahmetasche eingebracht, wo sie in die bereits vorliegenden HP's und VP's integriert werden. Zu diesem Zweck werden die HP's und VP's bestimmungsgemäss mit Hilfe einer Öffnungsvorrichtung individuelle geöffnet und stehen sodann für die Aufnahme des Druckbogenpakets bereit. Das so erstellte Endprodukt, das nunmehr aus mindestens einem HP, einem VP und einem Druckbogen besteht, wird um eine Teilumdrehung innerhalb der Rotation des Förderorgans weiter gedreht, bevor es an geeigneter Stelle von einem Greifer einer Auslagekette erfasst aus der Aufnahmetasche entnommen und zur Weiterverarbeitung befördert.

Das erfindungsgemässe Verfahren eröffnet somit die Möglichkeit, die HP's auf ihrer Sammelstrecke mit mindestens einem VP zu ergänzen, welches als Titelseite ausgebildet besonders Werbewirksam ist. Dabei sind, je nach Anzahl der Anleger entlang dieser Sammelstrecke unterschiedliche, kundenspezifische Kombinationen von HP's und VP's möglich.

In der Regel wird das VP zuerst abgezogen und auf die Sammelstrecke abgelegt; vom nachfolgenden Anleger wird dann ein HP abgezogen und auf dem VP gestapelt.

Optional kann das VP als Werbebeilage zur Verbesserung der Haftung im Verbund mit dem HP, in bekannter Weise mit einem punktuellen Leimstreifen versehen werden. Eine genügend grosse Haftung lässt sich indessen auch auf Grund einer konzeptionell ausgelegten Oberflächenspannung zwischen den beiden Druckprodukten erzielen.

Wird bei einer Stapelung die Fixierung der verschiedenen Druckprodukte entlang der ersten und/oder zweiten Sammelstrecke unter Inanspruchnahme einer Beleimung durchgeführt, so ergeben sich folgende Möglichkeiten, wobei unter Beleimung eine örtliche Leimanbringung verstanden wird: Mindestens ein Druckprodukt entlang der ersten Sammelstrecke und/oder mindestens ein Druckbogen entlang der zweiten Sammelstrecke wird (werden) mit einer oberflächenwirksamen Beleimung versehen. Damit lässt sich in beliebiger Reihenfolge jeweils eine Beleimungen eines vorher gezogenen Druckprodukts für die Fixierung eines nachfolgend darauf gestapelten Druckprodukts bewerkstelligen. Die Stapelungsmaxime bei beleimten Druckprodukten wird dann lauten: Zuerst erfolgt die oberflächenwirksame Beleimungoperation, anschliessend wird dann die stapelmässige Beibringung resp. Anbringung des jeweiligen gezogenen Druckprodukts vorgenommen.

Somit bietet das erfindungsgemässe Verfahren die Möglichkeit, einerseits unterschiedliche HP's mit unterschiedlichen VP's innerhalb einer ersten Sammelstrecke zu kombinieren, andererseits diese HP's und/oder VP's mit unterschiedlichen Druckbogenpakete aus einer zweiten Sammelstrecke zu ergänzen, womit Endprodukte entstehen, welche "on demand" unterschiedlich konfektioniert werden können

Zu diesem Zweck wird eine übergeordnete Steuerung vorgesehen, welche in der Lage ist, die Kombinationen aus den unterschiedlichen HP's mit den unterschiedlichen VP's zu kombinieren, und diese mit unterschiedlichen Druckbogenpaketen zu Endprodukten zu ergänzen, welche dann vertriebs- und kundenspezifisch zur Verfügung stehen.

Die Produktivität eines solchen an sich komplexen Systems über zwei interdependent zueinander agierenden Sammelstrecken zur Förderung von unterschiedlichen Druckprodukten hängt davon ab, inwieweit es gelingt, ein "Reparatursystem" mit zu integrieren, welches immer dann eingreift, wenn ein sogenannter "Reparaturvorgang" ansteht, d.h. also immer dann, wenn beim Produktabgabevorgang innerhalb der Anlegern entlang der Sammelstrecke Fehler auftreten, welche zu einem unvollständigen Endprodukt führen.

Bei einer aus einer Anzahl Anleger bestehenden Produktabgabevorrichtung kann es nämlich bei bestimmten Konstellationen zu einem fehlenden Abzug eines Druckprodukts, sei es eines HP, VP oder eines Druckbogens, kommen, so dass das damit zu erstellende Endprodukt an der Schluss-Übergabestelle unvollständig vorliegt, womit es aus Qualitätsgründen ausgeschieden werden muss.

Wenn es also darum geht, das nicht vollständige Endprodukt mit fehlenden Druckprodukten im Durchlaufbetrieb zu ergänzen, so ergeben sich grundsätzlich die folgenden "Reparatur"-Grundmuster beim Betrieb des Verfahrens:
Zum ersten geht es erfindungsgemäss darum, ein "Reparaturprozess" vorzuschlagen, bei welchem es darum geht, die im Verbund mit einem vollumfänglich vorliegenden Teilendprodukt aus HP und/oder VP aus einer Sammelstrecke Druckbogen aus einem unvollständigen Druckbogenpaket aus der anderen Sammelstrecke nachzubringen, wobei hier nicht auf eine strukturierte Reihenfolge der Druckbogen Rücksicht genommen werden muss.

In einem solchen Fall wird die fehlende oder fehlenden Druckbogen einfach während eines nachfolgenden Umdrehung taktkonform nachgeliefert, indem die dafür zuständige Abgabevorrichtung während eines solchen Taktes nur jene Druckbogen der Reihe nach abzieht, welche dem unvollständigen Druckbogenpaket fehlen, so dass die betreffende unvollständig beladene Aufnahmetasche, welche sich bei einer nächsten Umdrehung taktkonform, also zeitgleich, an der Übergabestelle befindet, beladen werden kann.

Wenn also die mit einem unvollständigen Endprodukt beladene Aufnahmetasche an der Übergabestelle vorbeidreht, werden die nun abgezogenen und bereitgestellten fehlenden Druckbogen in die Tasche eingebracht, und dort die Vervollständigung des Endprodukts sicherstellen.

Selbstverständlich wird die nachfolgende Aufnahmetasche, soweit vollständige Druckprodukte angeliefert worden sind, nunmehr ordentlich beladen.

Erst wenn das Endprodukt vollständig vorliegt, wird dessen Entnahme von der Steuerung aus der entsprechenden Aufnahmetasche eingeleitet.

Liegt allenfalls nach einem ersten "Reparaturvorgang" immer noch ein unvollständiges Endprodukt vor, so wird immer noch keine Entnahme eingeleitet, und die betreffende unvollständig beladene Aufnahmetasche aus eine weitere Umdrehung geschickt, bei welcher der erneute "Reparaturvorgang" eingeleitet wird

Zum zweiten geht es erfindungsgemäss um einen "Reparaturprozess", bei welchem auf Grund eines unvollständigen Abziehens der Druckprodukte die Strukturierung des Endprodukts beibehalten werden soll, d.h. die gestapelte Reihenfolge der verschiedenen Druckprodukte muss beim Endprodukt die vorgegebene Reihenfolge aufweisen.

Auch bei diesem Fall wird zunächst davon ausgegangen, dass die HP's und VP's in ordentlicher Reihenfolge in die entsprechende Tasche abgelegt worden sind. Ist dies nicht der Fall, so wird bereits jetzt eingegriffen, indem die Aufnahmetasche zunächst leer bleibt. Bei einer solchen Konstellation erfolgt auch kein Abziehen der Druckbogen, so dass die Aufnahmetasche ganz leer auf eine weitere Umdrehung geschickt wird. Die übergelagerte Steuerung sorgt auch dafür, dass Fehler beim Abziehen der Druckbogen so aufgefangen werden, dass die vorweg fixierte Reihenfolge des Druckbogenpakets auf alle Fälle erhalten bleibt. Wenn also beispielsweise der dritte Druckbogen nicht abgezogen werden kann, so werden die subsequenten Druckbogen gezielt auch nicht mehr abgezogen. Erst bei einer nächsten Umdrehung des Förderorgans wird das Abziehen der fehlenden Druckbogen der Reihe nach eingeleitet. In der Zwischenphase bis der Reparaturvorgang abgeschlossen ist, sind die HP's und VP's höchsten mit jenen Druckbogen versehen, welche eine fortlaufende Reihenfolge aufweisen

Dass heisst somit, dass wenn beispielsweise bereits der erste Druckbogen nicht abgezogen werden kann, die betreffende Aufnahmetasche zunächst mit keinen weiteren Druckbogen beladen wird. Diese Aufnahmetasche muss dann bei der nächsten Umdrehung, also allgemein bei der nächsten Periode des rotierenden Organs, bedient werden.

Nun kann es vorkommen, dass die Beladung der Aufnahmetasche mit HP's und VP's nicht vollumfänglich erfolgt ist, so dass dies unmittelbare Rückwirkung auf die Freigabe des Druckbogenpakets hat. Hier wird sinngemäss gleich wie oben vorgegangen, wenn es darum geht die strukturierte Reihenfolge der Druckprodukte sicher zustellen. Wenn also primär der Abzug eines VP erfolgen soll, und dieser nicht stattfindet, so wird der Abzug des HP zunächst unterbunden. Damit wird eine leere Aufnahmetasche im Umlauf gesetzt, welche nunmehr auch nicht mit einem Druckbogenpaket beladen wird. Erst wenn diese Aufnahmetasche ordentlich mit einem HP und VP beladen werden konnte, geht Befehl an die Produktabgabevorrichtung, die entsprechenden Druckbogen für die Beladung dieser Aufnahmetasche bereit zu stellen.

Kann eine vollständige Beladung der Aufnahmetasche mit Beilagen nicht erfolgen, so wird diese nicht entleert, und sie wird nochmals im Umlauf gesetzt, bis der Abzug der fehlenden Druckbogen erfolgt ist, und die entsprechende Aufnahmetasche nun vollständig geladene werden kann.

Der wesentliche Vorteil der Erfindung ist darin zu sehen, dass selbst bei mehreren Sammelstrecken auf einen komplizierten Rücktransport der fehlerhaften Endprodukte verzichtet werden kann, und dass die vorgenommenen "Reparaturvorgänge" einen integrierenden Bestandteil der Produktzusammenstellung bilden.

Ausgewählte Ausführungsformen der Erfindung ergeben sich aus den abhängigen Ansprüchen und werden in der nachfolgenden Beschreibung mit Hilfe der im Folgenden beschriebenen Figuren und Beispiele detailliert erläutert.

### Kurze Darstellung der Figuren

Beispielhafte Ausführungen des Verfahrens gemäss Erfindung werden anhand der folgenden Figuren summarisch beschrieben. Alle für das unmittelbare Verständnis der Erfindung nicht wesentlichen Elemente sind weggelassen worden. Gleiche Elemente sind in den verschiedenen Figuren mit den gleichen Bezugszeichen versehen. Es zeigen:
- Fig. 1: eine Sammeleinrichtung mit zwei Sammelstrecke und einem dazwischen geschalteten Förderorgan,
- Fig. 2: eine Seitenansicht einer ersten beispielhaften Ausführungsform eines Förderorgans,
- Fig. 3: eine Detailansicht eines Teils des Förderorgans nach Fig. 2,
- Fig. 4: eine Seitenansicht einer zweiten beispielhaften Ausführungsform eines Förderorgans,
- Fig. 5: eine Detailansicht eines Teils des Förderorgans nach Fig. 4,
- Fig. 6: eine erste graphische Darstellung von Reparaturvorgängen, bei welchen verschiedene Reparaturen von Fehlern durchexerziert werden, und
- Fig. 7: eine zweite graphische Darstellung von Reparaturvorgängen, bei welchen im Endprodukt die vorgängig festgelegte Strukturierung des Druckbogenpakets sicher gestellt wird.

### Wege zur Ausführung der Erfindung, gewerbliche Verwendbarkeit

Fig. 1 zeigt eine Sammeleinrichtung zur Durchführung des erfindungsgemässen Verfahrens. Die Anlage umfasst in der Figur links eine Sammelstrecke 21 für Druckbogen 27. Auf der rechten Seite ist eine weitere Sammelstrecke 30 vorgesehen, bei welcher mindestens ein Hauptprodukt HP und eine Vorprodukt VP gestapelt werden. Dazwischen wirkt ein rotierendes Förderorgan 20, welches hier beispielsweise aus 12 Aufnahmetaschen 22 besteht, und welches mit der gemäss Pfeil 25 gekennzeichneten Richtung dreht. Die Aufnahmetaschen 22 sind für die fortlaufende Bildung von Hauptprodukten ausgebildet.

Die Sammelstrecke 21 umfasst ein Fördermittel, das vorliegend aus einem endlos laufenden Förderband besteht, das aber selbstverständlich auch aus mehreren in Wirkverbindung zueinander operierenden Förderbändern gebildet werden kann. Das Förderband weist in Transportrichtung T eine bestimmte mit der Heranführung der übrigen Druckerzeugnisse und mit der Umlaufgeschwindigkeit des Förderorgans 20 abgestimmte Geschwindigkeit auf.

Weiter umfasst die Sammelstrecke eine Anzahl Abgabevorrichtungen A, B, C, D, E, welche insbesondere als Anleger ausgestaltet sind. Die Anleger A-E haben die Aufgabe, die abgezogenen Druckbogen innerhalb einer bestimmten Taktperiode an einer Abgabestelle auf das Förderband 21 abzulegen. Damit wird sichergestellt, dass die Weiterleitung des entlang der Sammelstrecke gebildeten Druckbogenpakets taktkonform erfolgt.

Als Taktperiode wird somit nachfolgend jene Zeitspanne verstanden, welche die Bildung der entsprechenden Druckerzeugnispakete bezogen auf deren Zusammenführung im Förderorgan 20 sicherstellt.

Im vorliegenden Beispiel wird also entlang der Sammelstrecke 21 ein bestimmtes aus Druckbogen 27 bestehendes Paket gebildet, während in der Regel in der gleichen Zeitperiode entlang der anderen Sammelstrecke 30 ebenfalls ein Druckerzeugnispaket HP, VP gestapelt wird. Die nun so gebildeten Pakete gelangen anschliessend innerhalb der Rotation des Förderorgans 20 an eine Übergabestelle 1, wo das Endprodukt zusammengestellt wird.

Beispielsweise aus Fig. 1 geht hervor, dass die Zusammenführung der beiden genannten Pakete, welche entlang der Sammelstrecken 21 und 30 zu einem Endprodukt gebildet worden sind, bei der Aufnahmetasche Nr. 9 geschieht, wobei die Druckerzeugnispakte HP und VP ab ihrer Übergabestelle bei Aufnahmetasche 1 dann eine Umdrehung von 240° vollführt haben.

Das rotierende Förderorgan 20 dreht nun das so gebildete Endprodukt weiter, bis dieses anschliessend an geeigneter Stelle von einem Greifer 28 einer Auslagekette 24 aus der jeweiligen Aufnahmetasche herausgenommen und zur Weiterverarbeitung 23 weiter transportiert wird.

Dabei wird die Drehgeschwindigkeit des rotierenden Förderorgans 20 derart mit den Geschwindigkeiten der beiden Fördermittel 21 und 30 so synchronisiert, dass während einer Taktperiode höchstens ein einziges Endprodukt pro Aufnahmetasche 22 an der Übergabestelle 1 gebildet wird. Mit anderen Worten bildet die Taktperiode eine Zeitspanne, bei welcher eine synchronisierte Zusammenführung von verschiedenen Teilpaketen und die Weitergabe des Endproduktes stattfindet.

Zu diesem Zweck werden die Anleger A-E entlang der Sammelstrecke 21, die Anleger HP und VP entlang der Sammelstrecke 30, das rotierende Förderorgan 20 und die Greifer 28 der Auslagekette 24 von einer Steuerung 29 gesteuert und sind so ausgerüstet, dass sie fortlaufende Statusinformationen an die Steuerung 29 zur Weiterverarbeitung weitergeben können. Dies wird im Zusammenhang mit der Erläuterung einer "Reparatur" bei einem fehlerhaften Abziehen näher erläutert.

Im Falle eines Fehlers, d.h. im Falle, dass einer oder mehrere der Anleger A-E resp. HP und VP kein Druckerzeugnis abziehen, ist das Endprodukt als solches unvollständig und daher fehlerhaft.

In einem solchen Fall sorgt die Steuerung dafür, dass das derart gebildete fehlerhafte Endprodukt vom Förderorgan 20 nicht weitergegeben wird, sondern zunächst im Umlauf beibehalten wird. Des Weiteren wird verhindert, dass der Greifer 28 das fehlerhafte Endprodukt aus der Aufnahmetasche 22 ziehen kann. Dies kann entweder dadurch geschehen, dass die Greiffunktion des Greifers 28 bezogen auf das fehlerhafte Endprodukt nicht in Operation tritt oder dadurch, dass das fehlerhafte Endprodukt soweit in das Innere der Aufnahmetasche 22 gezogen wird, so dass der Greifer 28 dann ins Leere greift. Diese beiden Möglichkeiten machen es möglich, verschiedene schon vorhandene Greifer bzw. Förderorgansysteme zu verwenden. Beispielsweise kann die zweite Alternative dann verwendet werden, wenn die Auslagekette 24 keine steuerbare Greiffunktion aufweist. Selbstverständlich sind weitere, hier nicht beschriebene Möglichkeiten zur Entnahme bzw. Verhinderung der Entnahme eines Endprodukts möglich. Bei der vorliegenden Ausführungsform wird also das unvollständige Endprodukt nach der verhinderten Entnahme im Förderorgan 20 für einen weiteren Umlauf in der Aufnahmetasche 22 verbleiben, wobei eine Haltevorrichtung dafür sorgt, dass das Produkt nicht aus Tasche herausfallen kann. Diese Abläufe werden unter Fig. 2 bis 5 näher erläutert.

Die Sammlung eines Hauptprodukts HP und eines Vorprodukts VP aus den jeweiligen Anlegern HP und VP gestaltet sich grundsätzlich gleich wie bei den Anlegern A-E. Grundsätzlich lassen sich entlang der Sammelstrecke 30 eine Vielzahl von Anlegern für Hauptprodukte VP und/oder Vorprodukte VP vorsehen. Die hier in Fig. 2 gezeigte Darstellung geht davon aus, dass das Vorprodukt VP zuerst gezogen wird, und dass das Hauptprodukt VP dann darauf gestapelt wird. Das Hauptprodukt 31 wird dann das Vorprodukt HP oben tragen, wobei dieses Vorprodukt VP, im Zusammenhang mit dem hier spezifisch zugrunde liegenden Weitertransport, die Titelseite des Endprodukts bilden wird.

Fig. 2 zeigt eine Seitenansicht einer ersten beispielhaften Ausführungsform eines rotierenden Förderorgans 20 mit Aufnahmetaschen 22. Die Teilansicht "X" bezeichnet ein Detail einer Aufnahmetasche 22 des Förderorgans 20, welches in Fig. 3 vergrössert dargestellt ist. Hier wird beispielsweise gezeigt, dass die Aufnahmetasche 22 mit einem Druckbogen 27 beladen ist, eine Haltevorrichtung 26 umfasst, welche als Klappe ausgebildet ist und den Druckbogen 27 gegen eine Begrenzungswand der Aufnahmetasche 22 drückt, sobald dieser vollständig in der Aufnahmetasche 22 eingeführt ist. Selbstverständlich kann die Aufnahmetasche 22 bei gleicher Funktionsweise auch mit einem Druckbogenpaket oder mit anderen Druckerzeugnissen beladen sein

Fig. 4 zeigt analog zu Fig. 2 eine Seitenansicht einer zweiten beispielhaften Ausführungsform eines Förderorgans 20 mit Aufnahmetaschen 22. Die Teilansicht "Y" bezeichnet ein Detail einer Aufnahmetasche des Förderorgans 20, welche Aufnahmetasche in Fig. 5 vergrössert dargestellt ist. Hier wird beispielsweise gezeigt, dass die Aufnahmetasche 22 mit einem Druckbogen 27 beladen ist, eine Haltevorrichtung 26 umfasst, welche als Klappe ausgebildet ist und den Druckbogen 27 gegen eine Begrenzungswand der Aufnahmetasche 22 drückt, sobald dieser vollständig in der Aufnahmetasche 22 Platz gefunden hat. Selbstverständlich kann die Aufnahmetasche 22 bei gleicher Funktionsweise auch mit einem Druckbogenpaket oder mit anderen Druckerzeugnissen beladen sein.

Fig. 6 zeigt eine graphische Darstellung des "Reparaturverlaufes" unter Einbezug der beiden Sammelstrecken 21 und 30. In dieser Figur 6 werden einige Vorkommnisse zugrunde gelegt, welche dazu führen können, dass das Endprodukt unvollständig vorliegt, und deshalb aus der jeweiligen Aufnahmetasche nicht entnommen werden kann, und infolgedessen der "Reparaturprozess" eingreifen muss. Dies soll so ausgestaltet werden, dass der Taktverlauf des rotierenden Organs 20 dadurch nicht beeinträchtigt wird. In der Figur werden die sich in der Aufnahmetasche dadurch bildenden Leerstellen mit "Y" versinnbildlicht.

Bei diesem "Reparaturverlauf" steht zunächst die reihenfolgenbezogene Strukturierung der Druckbogen 27 aus den Anlegern A-E nicht im Vordergrunde. Hingegen ist es unabdingbar, dass die reihenfolgenmässige Strukturierung der Druckprodukte HP und VP nicht verloren geht, insbesondere dann, wenn vorgesehen ist, dass das Vorprodukt VP die Titelseite bilden soll. Also auf der einen Seite wird hier im Vordergrunde gestellt, dass die Druckbogen 27 aus den Anlegern A-E als Paket vorliegen müssen, andererseits ist die strukturierte Paketbildung bei den Druckprodukten HP und VP unabdingbar. Soll für die Druckbogen 27 auch eine strukturierte Paketbildung angestrebt werden, so wird diesbezüglich auf die Fig. 7 verwiesen.

Sollen also das oder die fehlenden Druckbogen eines Druckbogenpakets einfach nachgeliefert werden, so wird die durch die Anleger A-E gebildete Abgabevorrichtung während eines darauffolgenden Umlauftaktes nur noch jene Druckbogen liefern, welche dem unvollständigen in einer Aufnahmetasche "stand by" vorliegenden Druckbogenpaket fehlen. Wenn also die mit einem unvollständigen Druckbogenpaket beladene Aufnahmetasche an ihrer Übergabestelle (Siehe Fig. 1, Pos. 1) wieder vorbeidreht, werden die nun abgezogenen und bereitgestellten fehlenden Druckbogen in diese Aufnahmetasche eingebracht. Selbstverständlich wird die nachfolgende Aufnahmetasche im Takt mit den vollständig abgezogenen Druckbogen ordentlich beladen. Liegen die Druckbogen vollumfänglich vor, so steht der Entnahme des Endprodukts aus dem rotierenden Organ 20 über die Mittel 24/28 nichts mehr im Wege, vorausgesetzt, die Druckerzeugnisse HP und VP seien auch ordentlich und vollständig abgezogen worden.

Liegt hingegen nach erstem vollzogenem "Reparaturverlauf" immer noch ein unvollständiges Endprodukt vor, so wird immer noch keine Entnahme frei gegeben, und die Aufnahmetasche kann dann erst bei dem nächsten Umlauf in beschriebener Weise vervollständigt werden.

Die Fig. 6 zeigt den "Reparaturverlauf" einiger ausgewählter Beispiele, welcher, mutatis mutandis, auch für andere Fehleraufkommen zur Anwendung kommt.

Dabei sind hier bezogen auf Fig. 6 folgende Klarstellungen vonnöten:
Die linken Spalten A-E, welche zur Sammelstrecke 21 gehören, nehmen Bezug auf das Förderorgan 20, dessen eine Umdrehung durch die Anzahl der Aufnahmetaschen versinnbildlich ist. Selbstverständlich kann die hier zugrundegelegte Taschenzahl von 12 variieren. Am Grundprinzip ändert dies jedoch nichts.

Angenommen wird hier eine Beladung der Aufnahmetaschen 22 während dreier hintereinander folgender Umdrehungen, welche entsprechend mit der Anzahl hochgestellter Striche gekennzeichnet sind. Die Abgabevorrichtung, welche hier mit beispielsweise fünf Anlegern A-E ausgestattet ist, zieht für jede zu beladene Aufnahmetasche 22 der Reihe nach die fünf Druckbogen a₁ b₁, c₁, d₁, e₁ ab, welche dann ein Druckbogenpaket an die Übergabestelle anliefern.

Gleichzeitig wird bei der anderen Sammelstrecke 30 analog verfahren, so dass die Druckerzeugnisse VP und HP der Reihe nach gezogen werden. Treten hierbei keine Fehler auf, ist das System repetitiv ausgelegt.

Nun kann es aber vorkommen, dass aus einem Anleger, sei es entlang der Sammelstrecke 21 oder 30, kein Druckerzeugnis abgezogen wird oder werden kann (Siehe Buchstabe "X" in der Figur), so dass die Paketbildung für die taktmässig anstehende Tasche unvollständig vorliegt, wobei die dadurch entstehenden Leerstellen in der Aufnahmetasche mit "Y" bezeichnet werden.

Solche Konstellationen gehen aus Fig. 6 hervor.

Beim dritten Takt der ersten Umdrehung erfolgt aus dem Anleger für das Produkt VP keine Lieferung. Soweit dieses Produkt die Titelseite des Endprodukts bilden soll, ergibt sich aus einem solchen Fehler die Konsequenz, dass das darauf liegende Produkt HP aktiv nicht abgezogen wird, und infolgedessen auch aktiv auf die Anleger A-E eingegriffen wird, welche von der Steuerung Befehl erhalten, keine Druckbogen zu liefern (in der Figur mit "0" gekennzeichnet), wenn diese in einer Interdependenz zum nicht beigebrachten Hauptprodukt HP stehen. Die Konsequenz ist hier, dass die betreffende Aufnahmetasche zunächst vollumfänglich leer bleibt und auf die nächste Umdrehung geschickt wird.

Die Figur 6 zeigt nun, wie eine solche "Reparatur" zustande kommt. In der nächsten Umdrehung, bezogen auf die leere Aufnahmetasche, die mit einem hochgestellten Strich gekennzeichnet ist, werden alle Anleger nun tätig. Lassen sich alle Druckerzeugnisse ordentlich ziehen, so kann diese Aufnahmetasche ordentlich beladen werden, und der Fehler hat sich ohne Ausschuss beheben lassen. Wenn nicht, dann muss diese Aufnahmetasche nochmals in eine nächste Umdrehung geschickt werden.

Wie zu verfahren ist, wenn ein Druckbogen aus den Anleger A, B, C, D, E nicht abgezogen wird, geht aus dem fünften Takt der ersten Umdrehung hervor. Hier geht es um den Druckbogen e₅, der nicht gezogen werden konnte. Soweit die anderen Druckbogen von der Sammelstrecke 30 ordentlich beigebracht werden können, kann die Aufnahmetasche mit den gezogenen Druckbogen, also a₅, b₅, c₅, d₅, beladen werden, sie muss aber auf eine weitere Umdrehung geschickt werden.

Beim nun folgenden Takt werden keine HP und VP gezogen, indessen wird die vorgängig fehlgeschlagene Beibringung des Druckbogens e₅ bei der nächsten Umdrehung nachgeholt, wie dies aus dem fünften Takt bei der zweiten Umdrehung hervorgeht, bei welchen die bereits beigebrachten Druckerzeugnisse nicht mehr weiter abgezogen werden.

Bei siebten Takt der ersten Umdrehung ist es so, dass zwar das Druckprodukt VP₇ ordentlich abgezogen wird, das andere Druckprodukt HP₇ jedoch nicht. Da die Druckbogen aus der Sammelstrecke A-E mit diesem nicht abgezogenen Druckerzeugnis HP interdependent in Verbindung stehen, greift die Steuerung ein und gibt Befehl, für die Aufnahmetasche zunächst keine Druckbogen bereitzustellen, womit das ganze Druckbogenpaket nicht abgezogen wird. Auch in diesem Fall wird diese Aufnahmetasche auf eine weitere Umdrehung geschickt. In Figur 6 ist nun ersichtlich, dass bei der nächsten Umdrehung (7") sämtliche Druckbogen a₇ bis e₇ abgezogen werden, nachdem erkannt wurde, dass das fehlende Druckprodukt HP₇ nunmehr ordentlich beigebracht werden konnte.

Beim neunten Takt der ersten Umdrehung (9') wird auf eine Möglichkeit hingewiesen, welche immer zur Verfügung steht, wenn es darum geht, intermediär eine spezifische und gezielte Reduzierung des Druckbogenpakets vorzusehen. In einem solchen Fall werden nur die vorbestimmten Druckbogen gezogen. Umgekehrt ist ohne Weiteres möglich, die Sammelstrecke 30 für die anderen Druckprodukte HP, VP so auszubauen, dass für einzelne Endprodukte mehrere solche Druckprodukte HP's und VP's gezogen werden können.

Bei dem ersten Takt der zweiten Umdrehung kann es vorkommen, dass sich ein Fehler wiederholt, der bereits vorgängig stattfand (Takt drei der ersten Umdrehung). In einem solchen Fall greift die Steuerung ein, indem entweder eine erste Warnungsmeldung an den Operateur übermittelt wird, oder der Betrieb zur Überprüfung ausgeschaltet wird, je nachdem wie schwerwiegend der Fehler taxiert wird. In Fig. 6 wird davon ausgegangen, dass sich der Fehler in der dritten Umdrehung als nicht wiederkehrend erweist, indem sämtliche Druckerzeugnisse ordentlich abgezogen werden konnten.

In Fig. 7 geht es darum, aufzuzeigen, wie eine "Reparatur" bei Abzugsfehlern hinsichtlich der Druckbogen innerhalb der Sammelstrecke 21 vonstatten geht, wenn es also darum geht, eine reihenfolgenmässige Strukturierung des Druckbogenpakets zu gewährleisten. Die Figur 7 fokussiert also die Beibringung der Druckbogen aus der Sammelstrecke 21, wobei die reihenfolgenmässige Strukturierung der anderen Druckprodukte aus der Sammelstrecke 30 bereits in Fig. 6 behandelt wurde. Für die aus der Fig. 7 hervorgehenden operativen Zustände "X", "0" und "Y" wird auf die Erläuterungen unter Fig. 6 verwiesen.

Zu diesem Zweck greift bei jedem auftretenden Fehler, d.h. bei jedem nicht erfolgten Abziehen eines Druckbogens, wiederum die Steuerung ein, welche aber nunmehr so programmiert ist, dass sie beim Abziehen der nachfolgenden zu liefernden Druckbogen so eingreift, dass während des laufenden Takts bei einem fehlgeschlagenen Abziehen eines Druckbogens die unmittelbar darauffolgenden Anleger auch keine Druckbogen mehr liefern. Die diesem Takt zugeordnete Aufnahmetasche wird sonach lediglich mit den der Reihe nach abgezogenen Druckbogen beladen, welche der Reihenfolge der Anleger bis zur fehlgeschlagenen Abgabe entspricht. Wenn also beispielsweise bereits der erste Druckbogen nicht abgezogen werden kann, so liegt dann für die betreffende Aufnahmetasche zunächst keinen einzigen Druckbogen zur Beladung vor. Diese Aufnahmetasche muss dann bei der nächsten Umdrehung des rotierenden Förderorgans bedient werden.

Nun kann es vorkommen, dass nach der erster "Reparatur" die fehlenden Druckbogen wiederum nicht der Reihe nach vollständig abgezogen werden können. Auch in diesem Fall wird die Steuerung das Abziehen der nachgeordneten Druckbogen innerhalb des laufenden Takts unterbinden, und die noch nicht abgezogenen Druckbogen werden dann bei der nächsten Umdrehung nachgebracht. Mit dieser Vorgehensweise ist sonach gewährleistet, dass die reihenfolgenmässige Strukturierung der Druckbogen im Endprodukt immer vorliegt, unabhängig von der Anzahl der gestapelten Druckbogen und unabhängig davon, wie viele "Reparaturvorgänge" angesteuert werden müssen.

Fig. 7 zeigt zu diesem "Reparaturverlauf" ausgewählte Beispiele. Wie ersichtlich, werden beim ersten Takt alle Druckbogen aus den entsprechenden Anlegern ordentlich abgezogen, womit sie als vollständiges Druckbogenpaket weitergeleitet werden können. Wenn nun bei Takt 3 anlässlich der ersten Umdrehung der Druckbogen c₃ fehlerhaft nicht abgezogene werden kann, so erfolgt unmittelbar danach, entsprechend gesteuert, auch kein Abziehen der restlichen Druckbogen d₃ und e₃, auch wenn das Abziehen ordentlich vonstatten gehen könnte. In der darauffolgenden Umdrehung werden dann die fehlenden Druckbogen c d und e als ein fortlaufendes Teilpaket abgezogen und in die entsprechende Aufnahmetasche eingebracht. Da hier zwei in sich strukturierte Teilpakete, nämlich (a, b) und (c, d, e), vorliegen, entspricht die Zusammenführung der ursprünglich vorgegebenen Reihenfolge.

Beim 4. Takt der ersten Umdrehung kann beispielsweise die Beilage (Druckbogen) b₄ aus dem Anleger B nicht abgezogen werden. Sofort greift die Steuerung ein und unterbindet die Abfolge, so dass die folgenden Druckbogen c, d, e nicht mehr abgezogen werden. Wenn nun in der darauffolgenden Umdrehung der fehlende Druckbogen b abgezogen werden kann, nicht aber der folgende Druckbogen c, dann greift auch hier die Steuerung ein und unterbindet, dass die folgenden Druckbogen d und e abgezogen werden können. Bei dieser Ausgangslage befinden sich in der entsprechenden Aufnahmetasche der Reihe nach richtig gestapelt die Druckbogen a und b. Erst in der darauffolgenden Umdrehung können dann die restlichen Druckbogen c, d, e der Reihe nach in einem Zug abgezogen werden, womit erst jetzt die unvollständig beladene Aufnahmetasche erfolgreich ergänzt werden kann.

## Patentansprüche

1. Verfahren zum Betrieb einer Sammeleinrichtung für Druckprodukte, bei welcher die Druckprodukte aus einer Abgabevorrichtung mit mindestens einer Abgabestelle abgezogen werden, und nacheinander während einer Taktperiode auf einer Sammelstrecke abgelegt werden, wobei die Druckprodukte auf der Sammelstrecke innerhalb eines Taktes mindestens ein Paket bilden, welches an einer Übergabestelle (1) einem Förderorgan übergeben wird, **dadurch gekennzeichnet, dass** in Wirkverbindung mit dem Förderorgan (20) mindestens zwei Sammelstrecken (21, 30) operieren, entlang welcher jeweils ein aus mindestens ein Druckerzeugnis bestehendes Druckpaket (A-E; HP-VP) gebildet wird, dass die einzelnen Pakete in subsequenter Taktfolge jeweils zu einer ausgewählten, zum Förderorgan gehörenden Aufnahmetasche (22) geleitet werden, und dass die Aufnahmetasche (22) bei einem vollständig gebildeten Endprodukt mit mindestens einem Druckprodukt (HP, VP) aus der ersten Sammelstrecke (30) und mit mindestens einem Druckbogenpaket (A-E) aus der zweiten Sammelstrecke (21) beladen wird, und dass dass bei mindestens einem fehlerhaften Abziehen mindestens eines Druckprodukts (27, 31) aus mindestens einer Abgabestelle (A-E; HP-VP) ein Reparaturvorgang angesteuert wird, dergestalt, dass das fehlende Druckprodukt von der betreffenden Abgabestelle (A-E, HP, VP) in zeitlicher Übereinstimmung mit einem darauffolgenden taschenbezogenen wiederkehrenden Takt des Förderorgans (20) während einer auf die jeweilige Übergabestelle bezogenen Taktperiode abgezogen und in die betreffende mit Druckprodukten unvollständig belegte Aufnahmetasche (22) eingebracht wird, und dass die Anzahl der subsequenten Reparaturvorgänge zur Bereitstellung eines vollständigen Endprodukts mindestens der Anzahl der Abgabestellen (A-E; HP-VP) entspricht.

2. Verfahren zum Betrieb einer Sammeleinrichtung für Druckprodukte, bei welcher die Druckprodukte aus einer Abgabevorrichtung mit Abgabestellen abgezogen werden, und nacheinander während einer Taktperiode auf einer Sammelstrecke abgelegt werden, wobei die Druckprodukte auf der Sammelstrecke innerhalb eines Taktes mindestens ein Paket bilden, welches an einer Übergabestelle (1) einem Förderorgan übergeben wird, **dadurch gekennzeichnet, dass** in Wirkverbindung mit dem Förderorgan (20) mindestens zwei Sammelstrecken (21, 30) operieren, entlang welcher jeweils ein aus mindestens einem Druckerzeugnis bestehendes Druckpaket (A-E; HP-VP) gebildet wird, dass die einzelnen Pakete in subsequenter Taktfolge jeweils zu einer ausgewählten, zum Förderorgan gehörenden Aufnahmetasche (22) geleitet werden, und dass die Aufnahmetasche (22) bei einem vollständig gebildeten Endprodukt mit mindestens einem Druckprodukt (HP, VP) aus der ersten Sammelstrecke (30) und mit mindestens einem Druckbogenpaket (A-E) aus der zweiten Sammelstrecke (21) beladen wird, und dass bei mindestens einem fehlerhaften Abziehen mindestens eines Druckprodukts (27, 31) aus mindestens einer Abgabestelle (A-E; HP-VP) ein Reparaturvorgang angesteuert wird, dergestalt, dass die dem zumindest einen nicht abgezogenen Druckprodukt nachgeordneten Abgabestellen (A-E; HP-VP) gleichzeitig keine weiteren Druckprodukte liefern, und dass die fehlenden Druckprodukte von den betreffenden Abgabestellen (A-E; HP-VP) in zeitlicher Übereinstimmung mit einem darauffolgenden taschenbezogenen wiederkehrenden Takt des Förderorgans (20) der Reihe nach während einer auf die Übergabestelle bezogenen Taktperiode abgezogen und in die betreffende mit Druckprodukten unvollständig belegte Aufnahmetasche (22) eingebracht werden.

3. Verfahren nach einem der Ansprüche 1 oder 2, **dadurch gekennzeichnet, dass** das erstgezogene Druckprodukt (VP) entlang der ersten Sammelstrecke (30) die Titelseite oder die Rückseite des durch das darauffolgende gestapelte Druckprodukt (HP) entstehenden Pakets bildet.

4. Verfahren nach Anspruch 1, **dadurch gekennzeichnet, dass** die aufeinander liegenden Druckprodukte (HP, VP) entlang der ersten Sammelstrecke (30) und/oder die Druckbogen (A-D) entlang der zweiten Sammelstrecke (21) lose gestapelt werden.

5. Verfahren nach Anspruch 1, **dadurch gekennzeichnet, dass** die aufeinander liegenden Druckprodukte (HP, VP) entlang der ersten Sammelstrecke (30) und/oder die Druckbogen (A-D) entlang der zweiten Sammelstrecke (21) durch eine zueinander wirkende Oberflächenspannung positionsstabil gestapelt werden.

6. Verfahren nach Anspruch 1, **dadurch gekennzeichnet, dass** mindestens ein Druckprodukt (HP, VP) entlang der ersten Sammelstrecke (30) und/oder mindestens ein Druckbogen (A-D) entlang der zweiten Sammelstrecke (21) mit einer oberflächenwirksamen Beleimung versehen wird.

7. Verfahren nach Anspruch 1, **dadurch gekennzeichnet, dass** das Förderorgan (20) aus einem rotativen Förderrad mit n-Aufnahmetaschen besteht.

8. Verfahren nach einem der Ansprüche 1 bis 7, **dadurch gekennzeichnet, dass** die Geschwindigkeit (25) des Förderorgans (20) derart mit der Geschwindigkeit der Sammelstrecken (21, 30) synchronisiert wird, dass in einer Taktperiode höchstens ein einziges Paket oder bei einem Reparaturverlauf höchstens ein Teilpaket oder ein einzelnes Druckprodukt an der jeweiligen Übergabestelle (1) in die zugewiesene Aufnahmetasche (22) des Förderorgans (20) abgegeben wird.

9. Verfahren nach Anspruch 2, **dadurch gekennzeichnet, dass** die Anzahl der subsequenten Reparaturvorgänge zur Bereitstellung eines vollständigen Endprodukts mindestens der Anzahl der Abgabestellen (A-E; HP-VP) entspricht.

10. Verfahren nach einem der Ansprüche 1 bis 6, oder 8 bis 9, **dadurch gekennzeichnet, dass** die in einer Aufnahmetasche (22) abgelegten Druckprodukte während der translativen oder rotativen Bewegung des Förderorgans (20) mittels Halte- oder Klemmvorrichtungen (26) gegen ein Herausfallen gesichert werden.

11. Verfahren nach einem der Ansprüche 1 bis 6, oder 8 bis 10, **dadurch gekennzeichnet, dass** die translative oder rotative Geschwindigkeit (25) des Förderorgans (20) in Abhängigkeit zu der Anzahl Aufnahmetaschen gegenüber der Anzahl der Abgabestellen (A-E; HP-VP) ausgelegt wird.

12. Verfahren nach Anspruch 11, **dadurch gekennzeichnet, dass** die Taktperiode des Förderorgans (20) von Aufnahmetasche zu Aufnahmetasche (22) grösser, gleich oder kleiner als die Taktperiode der Sammelstrecken (21, 30) festgelegt wird.

13. Verfahren nach Anspruch 12, **dadurch gekennzeichnet, dass** die translative oder rotative Geschwindigkeit des Förderorgans (20) während des Betriebs verändert wird.

14. Verfahren nach den Ansprüchen : 1 oder 2, **dadurch gekennzeichnet, dass** der nicht nach Reihenfolge der Druckprodukte ausgelegte Reparaturverlauf auf den nach Reihenfolge der Druckprodukte strukturierten Reparaturverlauf umgesteuert wird, und dass der auf den nach Reihenfolge der Druckprodukte strukturierten Reparaturverlauf auf den nicht nach Reihenfolge der Druckprodukte ausgelegten Reparaturverlauf umgesteuert wird.

## Claims

1. Method for operating a collection device for printed products, in which the printed products are removed from a delivery device with at least one delivery point and deposited on a collection section one after the other during a cycle period, in which the printed products form at least one package on the collection section within a cycle, which is transferred to a conveying device at a transfer point (1), **characterised in that** in the operative connection with the conveying device (20) at least two collection sections (21, 30) operate, along each of which a printed package (A-E; HP-VP) consisting of at least one printed product is formed, the individual packages are each conducted to a selected receiving pocket (22) belonging to the conveying device in a subsequent cycle sequence and in the case of a completely formed end product the receiving pocket (22) is loaded with at least one printed product (HP, VP) from the first collection section (30) and at least one printed sheet package (A-E) from the second collection section (21) and in the case of at least one faulty removal of at least one printed product (27, 31) from at least one delivery point (A-E; HP-VP) a repair procedure is triggered in such a way that the missing printed product is removed from the relevant delivery point (A-E, HP, VP) coinciding in time with a following recurring cycle of the conveying device (20) relating to the pockets during a cycle period relating to the relevant transfer point and is put into the relevant receiving pocket (22) incompletely filled with printed products and the number of subsequent repair procedures for providing a complete end product corresponds to at least the number of delivery points (A-E; HP-VP).

2. Method for operating a collection device for printed products, in which the printed products are removed from a delivery device with delivery points and deposited on a collection section one after the other during a cycle period, in which the printed products form at least one package on the collection section within a cycle, which is transferred to a conveying device at a transfer point (1), **characterised in that** in the operative connection with the conveying device (20) at least two collection sections (21, 30) operate, along each of which a printed package (A-E; HP-VP) consisting of at least one printed product is formed, the individual packages are each conducted to a selected receiving pocket (22) belonging to the conveying device in a subsequent cycle sequence and in the case of a completely formed end product the receiving pocket (22) is loaded with at least one printed product (HP, VP) from the first collection section (30) and with at least one printed sheet package (A-E) from the second collection section (21) and in the case of at least one faulty removal of at least one printed product (27, 31) from at least one delivery point (A-E; HP-VP) a repair procedure is triggered in such a way that the delivery points (A-E; HP-VP) downstream of the at least one printed product not removed supply no further printed products at the same time and the missing printed products are removed from the relevant delivery points (A-E; HP-VP) coinciding in time with a following recurring cycle of the conveying device (20) relating to the pockets in sequence during a cycle period relating to the transfer point and are put into the relevant receiving pocket (22) incompletely filled with printed products.

3. Method according to one of claims 1 or 2, **characterised in that** the printed product (VP) first taken along the first collection section (30) forms the title page or the back page of the package arising through the following stacked printed product (HP).

4. Method according to claim 1, **characterised in that** the printed products (HP, VP) lying one on top of the other along the first collection section (30) and/or the printed sheets (A-D) along the second collection section (21) are stacked loosely.

5. Method according to claim 1, **characterised in that** the printed products (HP, VP) lying one on top of the other along the first collection section (30) and/or the printed sheets (A-D) along the second collection section (21) are stacked in a stable position through surface tension acting on each other.

6. Method according to claim 1, **characterised in that** at least one printed product (HP, VP) along the first collection section (30) and/or at least one printed sheet (A-D) along the second collection section (21) is provided with surface-effective gluing.

7. Method according to claim 1, **characterised in that** the conveying device (20) consists of a rotary conveying wheel with n receiving pockets.

8. Method according to one of claims 1 to 7, **characterised in that** the speed (25) of the conveying device (20) is synchronised with the speed of the collection sections (21, 30) in such a way that in a cycle period at most a single package or in the case of a repair run at most a part package or an individual printed product is put into the receiving pocket (22) of the conveying device (20) allocated at the relevant transfer point (1).

9. Method according to claim 2, **characterised in that** the number of subsequent repair procedures for providing a complete end product corresponds to at least the number of delivery points (A-E; HP-VP).

10. Method according to one of claims 1 to 6 or 8 to 9, **characterised in that** the printed products deposited in a receiving pocket (22) are secured against falling out during the translational or rotational movement of the conveying device (20) by means of holding or clamping devices (26).

11. Method according to one of claims 1 to 6 or 8 to 10, **characterised in that** the translational or rotational speed (25) of the conveying device (20) is designed depending on the number of receiving pockets with respect to the number of delivery points (A-E; HP-VP).

12. Method according to claim 11, **characterised in that** the cycle period of the conveying device (20) from receiving pocket to receiving pocket (22) is set greater than, the same as or smaller than the cycle period of the collection sections (21, 30).

13. Method according to claim 12, **characterised in that** the translational or rotational speed of the conveying device (20) is changed during operation.

14. Method according to one of claims 1 or 2, **characterised in that** the repair path not designed according to the sequence of the printed products is rerouted onto the repair path structured according to the sequence of the printed products and the repair path structured according to the sequence of the printed products is rerouted onto the repair path not designed according to the sequence of the printed products.

## Revendications

1. Procédé d'actionnement d'un appareil de collecte de produits imprimés dans lequel lesdits produits imprimés sont extraits d'un dispositif de délivrance muni d'au moins un poste distributeur, puis déposés en succession sur un trajet collecteur pendant une période à cadence d'horloge, lesdits produits imprimés formant alors sur ledit trajet collecteur, durant le déroulement d'un cycle cadencé, au moins une liasse qui est transférée à un organe de convoyage au niveau d'un poste de transfert (1), **caractérisé par** une interaction opérante, avec l'organe de convoyage (20), d'au moins deux trajets collecteurs (21, 30) le long desquels est formée, à chaque fois, une liasse d'impression (A-E ; HP-VP) constituée d'au moins un produit imprimé ; par le fait que les liasses individuelles sont respectivement dirigées, en une séquence rythmée successive, vers un alvéole de réception (22) sélectionné, faisant partie dudit organe de convoyage ; par le fait qu'en présence d'un produit final de formation complète, ledit alvéole de réception (22) est chargé par au moins un produit imprimé (HP, VP) provenant du premier trajet collecteur (30) et par au moins une liasse (A-E) de feuillets imprimés émanant du second trajet collecteur (21) ; par le fait que, dans le cas d'au moins une extraction défectueuse d'au moins un produit imprimé (27, 31) à partir d'au moins un poste distributeur (A-E ; HP-VP), un processus réparateur est piloté de façon telle que le produit imprimé défectueux soit extrait du poste distributeur (A-E ; HP-VP) considéré, en concordance temporelle avec un cycle cadencé récurrent successif dudit organe de convoyage (20) se rapportant audit alvéole, durant une période à cadence d'horloge se rapportant audit poste distributeur considéré, puis introduit dans l'alvéole de réception (22) considéré, incomplètement garni de produits imprimés ; et par le fait que le nombre des processus réparateurs subséquents, visant à fournir un produit final complet, correspond au moins au nombre des postes distributeurs (A-E ; HP-VP).

2. Procédé d'actionnement d'un appareil de collecte de produits imprimés dans lequel lesdits produits imprimés sont extraits d'un dispositif de délivrance muni de postes distributeurs, puis déposés en succession sur un trajet collecteur pendant une période à cadence d'horloge, lesdits produits imprimés formant alors sur ledit trajet collecteur, durant le déroulement d'un cycle cadencé, au moins une liasse qui est transférée à un organe de convoyage au niveau d'un poste de transfert (1), **caractérisé par** une interaction opérante, avec l'organe de convoyage (20), d'au moins deux trajets collecteurs (21, 30) le long desquels est formée, à chaque fois, une liasse d'impression (A-E ; HP-VP) constituée d'au moins un produit imprimé ; par le fait que les liasses individuelles sont respectivement dirigées, en une séquence rythmée successive, vers un alvéole de réception (22) sélectionné, faisant partie dudit organe de convoyage ; par le fait qu'en présence d'un produit final de formation complète, ledit alvéole de réception (22) est chargé par au moins un produit imprimé (HP, VP) provenant du premier trajet collecteur (30) et par au moins une liasse (A-E) de feuillets imprimés émanant du second trajet collecteur (21) ; par le fait que, dans le cas d'au moins une extraction défectueuse d'au moins un produit imprimé (27, 31) à partir d'au moins un poste distributeur (A-E ; HP-VP), un processus réparateur est piloté de façon telle que les postes distributeurs (A-E ; HP-VP) subordonnés au produit imprimé non extrait, à présence minimale, ne délivrent simultanément pas de produits imprimés supplémentaires ; et par le fait que les produits imprimés défectueux sont extraits les uns après les autres des postes distributeurs (A-E ; HP-VP) considérés, en concordance temporelle avec un cycle cadencé récurrent successif dudit organe de convoyage (20) se rapportant audit alvéole, durant une période à cadence d'horloge se rapportant au poste distributeur, puis introduits dans l'alvéole de réception (22) considéré, incomplètement garni de produits imprimés.

3. Procédé selon l'une des revendications 1 ou 2, **caractérisé par le fait que** le produit imprimé (VP) extrait en premier forme, le long du premier trajet collecteur (30), la page de titre ou le verso de la liasse à laquelle donne naissance le produit imprimé successif (HP) empilé.

4. Procédé selon la revendication 1, **caractérisé par le fait que** les produits imprimés (HP, VP), placés en superposition, sont empilés de manière aérée le long du premier trajet collecteur (30), et/ou les feuillets imprimés (A-D) sont empilés de manière aérée le long du second trajet collecteur (21).

5. Procédé selon la revendication 1, **caractérisé par** un empilement avec positionnement stable, par une tension de surface à action réciproque, des produits imprimés (HP, VP) placés en superposition le long du premier trajet collecteur (30), et/ou des feuillets imprimés (A-D) le long du second trajet collecteur (21).

6. Procédé selon la revendication 1, **caractérisé par le fait que**, le long du premier trajet collecteur (30), au moins un produit imprimé (HP, VP) et/ou, le long du second trajet collecteur (21), au moins un feuillet imprimé (A-D) est (sont) pourvu(s) d'un encollage agissant en surface.

7. Procédé selon la revendication 1, **caractérisé par le fait que** l'organe de convoyage (20) est constitué d'une roue convoyeuse rotative comptant n alvéoles de réception.

8. Procédé selon l'une des revendications 1 à 7, **caractérisé par le fait que** la vitesse (25) de l'organe de convoyage (20) est synchronisée avec la vitesse des trajets collecteurs (21, 30) de façon telle que, durant une période à cadence d'horloge, au maximum une unique liasse ou bien, au cours du déroulement d'un processus réparateur, au maximum une liasse partielle ou un produit imprimé individuel soi(en)t introduit(e)(s), au poste de transfert (1) considéré, dans l'alvéole de réception (22) dudit organe de convoyage (20) qui lui (leur) est assigné.

9. Procédé selon la revendication 2, **caractérisé par le fait que** le nombre des processus réparateurs subséquents, visant à fournir un produit final complet, correspond au moins au nombre des postes distributeurs (A-E ; HP-VP).

10. Procédé selon l'une des revendications 1 à 6 ou 8 à 9, **caractérisé par le fait que** les produits imprimés déposés dans un alvéole de réception (22) sont arrêtés à l'encontre d'une chute, au cours du mouvement translatoire ou rotatoire de l'organe de convoyage (20), au moyen de dispositifs (26) de retenue ou de coincement.

11. Procédé selon l'une des revendications 1 à 6 ou 8 à 10, **caractérisé par le fait que** la vitesse (25) de translation ou de rotation de l'organe de convoyage (20) est prévue en fonction du nombre d'alvéoles de réception rapporté au nombre des postes distributeurs (A-E ; HP-VP).

12. Procédé selon la revendication 11, **caractérisé par le fait que** la période à cadence d'horloge de l'organe de convoyage (20), d'un alvéole de réception (22) à l'autre, est fermement établie pour être supérieure, égale ou inférieure à la période à cadence d'horloge des trajets collecteurs (21, 30).

13. Procédé selon la revendication 12, **caractérisé par le fait que** la vitesse de translation ou de rotation de l'organe de convoyage (20) est modifiée en cours de fonctionnement.

14. Procédé selon les revendications 1 ou 2, **caractérisé par** une inversion de commande du déroulement d'un processus réparateur non prévu en fonction de l'ordre de succession des produits imprimés, pour passer au déroulement d'un processus réparateur structuré en fonction dudit ordre de succession desdits produits imprimés ; et par une inversion de commande du déroulement d'un processus réparateur structuré en fonction dudit ordre de succession des produits imprimés, pour passer au déroulement d'un processus réparateur non prévu en fonction dudit ordre de succession desdits produits imprimés.
